# EUROPÄISCHE PATENTSCHRIFT

(11) **EP 1 734 551 B1**
(45) Veröffentlichungstag und Bekanntmachung des Hinweises auf die Patenterteilung: **01.06.2016**
(21) Anmeldenummer: 06012331.2
(22) Anmeldetag: 14.06.2006
(51) Int. Cl.: H01H 71/08, H01R 9/26

(54) **Steckvorrichtung für eine elektrische Schaltvorrichtung**
Plug-in device for electrical switching device
Dispositif à enfichage pour dispositif électrique de coupure

(30) Priorität: 15.06.2005 DE 102005027824
(43) Veröffentlichungstag der Anmeldung: 20.12.2006
(73) Patentinhaber: Eaton Electrical IP GmbH & Co. KG, 12529 Schönefeld (DE)
(72) Erfinder: Knörrchen, Oliver, 50858 Köln (DE); Stanke, Stephan, 53359 Rheinbach (DE)
(74) Vertreter: Eaton IP Group EMEA

(56) Entgegenhaltungen:
- EP-A1- 1 124 286
- EP-A1- 1 341 261
- EP-A2- 1 189 307
- WO-A-2004/068645
- WO-A-2006/027336
- DE-U1- 9 312 380
- US-A1- 2003 076 204

## Beschreibung

Die Erfindung betrifft eine Steckvorrichtung für eine elektrische Schaltvorrichtung nach dem Oberbegriff von Anspruch 1.

Bekannt sind bei elektrischen Schaltvorrichtungen, insbesondere Anschlusstechniken bei Schützen, bei denen Anschlussleitungen über Schraub- oder Federklemmen an die Schaltvorrichtung angeschlossen werden. Für das Anbringen und Lösen der Anschlussleitungen müssen Werkzeuge, im allgemeinen Schraubendreher, eingesetzt werden.

Werkzeuglos verbindbare Vorrichtungen sind ebenfalls bekannt. So gibt es vielfach elektrischen Vorrichtungen, denen Steckvorrichtungen zugeordnet sind. Dort sind an einem Steckteil (Steckvorrichtung) mindestens ein Paar Rastelemente vorhanden, deren Wirkungsrichtung in einer Linie liegen, und an dem anderen Gegensteckteil sind mindestens ein Paar Aufnahmeelemente für die Rastelemente der Steckvorrichtung vorhanden, deren Wirkungsrichtung in derselben Linie liegen. Ein rastender, lösbarer Formschluss erfolgt zwischen den an der Steckvorrichtung angeordneten Rastelementen und den Aufnahmeelementen. Ein Beispiel solcher Steckvorrichtungen mit Rasteinrichtungen findet sich in der DE 19535836 A1.

Aus der US 2003/076204 A1 ist eine gattungsgemäße elektrische Schaltvorrichtung, insb. Leitungsschutzschalter, mit Steckvorrichtung bekannt, wobei an der Schaltvorrichtung ein vertieft in einer Gehäuseöffnung in einer Zugangsseite ausgebildeter Zuleitungsanschluss für mindestens eine Zuleitung vorgesehen ist, zwischen einem Paar von einerseits an der Schaltvorrichtung vorgesehenen Aufnahmeelementen und von anderseits an der Steckvorrichtung vorgesehenen Rastelementen ein rastender, lösbarer Formschluss erzielbar ist, die Steckvorrichtung einen mit dem Zuleitungsanschluss verbindbaren Steckkontakt und mit dem Steckkontakt elektrisch verbundene Anschlussmittel für Zuleitungen umfasst und der Zuleitungsanschluss als ein von außen zugänglicher Schaltkontaktträger des Schaltapparats der Schaltvorrichtung ausgebildet ist. Der Steckkontakt ist für das Einführen in einen Zwischenraum zwischen einer Klemmschraube und dem Zuleitungsanschluss ausgebildet, das Anschlussmittel ist als Steckanschluss ausgebildet und die Wirkungsrichtung der Aufnahmeelemente sowie der Rastelemente liegt in zwei senkrecht zueinander ausgerichteten Linien.

An einer elektrische Schaltvorrichtung mit Steckvorrichtung nach WO 2004/068645 A1 ist mindestens ein abstehend von einem absatzförmigen Modulplatz ausgebildetes Kontaktmittel für mindestens einen Steckkontakt vorgesehen, wobei zwischen Paaren von einerseits an der Schaltvorrichtung vorgesehenen Kodiermitteln und einem Rastelement sowie anderseits an der Steckvorrichtung vorgesehenen Gegenkodiermitteln und Rastelementen ein rastender, lösbarer Formschluss erzielbar ist, die Steckvorrichtung mindestens einen mit dem Kontaktmittel verbindbaren Steckkontakt und ein mit dem Steckkontakt elektrisch verbundenes Anschlussmittel für mindestens eine Zuleitung umfasst und das mindestens eine Kontaktmittel über einen Korntaktträger mit einer Leiterplatte im Inneren der Schaltvorrichtung verbunden ist. Der Steckkontakt ist für das Aufstecken auf das Kontaktmittel ausgebildet, das Anschlussmittel ist als Aufnahmeklemme ausgebildet und die Wirkungsrichtung der Aufnahmeelemente sowie der Gegenkodiermitteln und der Rastelemente liegt in zwei senkrecht zueinander ausgerichteten Linien.

Es ist die Aufgabe der Erfindung, eine elektrische Schaltvorrichtung mit einfach aufzurastender Steckvorrichtung anzugeben.

Die Lösung der Aufgabe findet sich im Kennzeichen des Hauptanspruchs. Weiterführende Ausbildungen sind in den Unteransprüchen formuliert.

Die erfindungsgemäße Anordnung besteht aus einer mit einer Steckvorrichtung kombinierbaren elektrischen Schaltvorrichtung, wobei ein Steckkontakt der Steckvorrichtung für das Aufstecken auf einen Zuleitungsanschluss der Schaltvorrichtung ausgebildet ist, ein mit dem Steckkontakt verbundenes Anschlussmittel als Aufnahmeklemme ausgebildet ist und die Wirkungsrichtung von Paaren von an der Schaltvorrichtung vorgesehenen Aufnahmeelementen einerseits und an der Steckvorrichtung vorgesehenen Rastelementen anderseits in einer Linie liegt

Als bevorzugte Ausführungsform des Zuleitungsanschlusses kann eine Doppelstockrahmen-Klemme eingesetzt werden, bei der durch die Klemmschraube der Rahmen bewegbar ist, um eine eingeführte elektrische Ader oder Litze zu klemmen. Als Klemme kann auch eine Eintachklemme eingesetzt werden, bei der durch die Klemmschraube eine Druckplatte in Richtung auf den Schaltkontaktträger bewegbar ist Bei der Erfindung wird die Klemm-Funktion der vorhandenen Klemme nicht genutzt; es kommt allein auf das Stecken auf den Kontakt der Klemme an, wobei der Kontakt der in den Raum der Klemme ragende Schaltkontaktträger des Schaltapparats der Schaltvorrichtung ist

An der Steckvorrichtung ist mindestens eine Aufnahmeklemme für mindestens eine Zuleitung angeordnet. Von der Aufnahmeklemme aus ist eine elektrische Verbindung hin zu einem Steckkontakt geführt und der Steckkontakt ist zum Stecken auf den Zuleitungsanschluss ausgebildet. Die Steckvorrichtung greift von vorn auf den Schaltkontaktträger, der in der Gehäuseöffnung liegt; der Zuleitungsanschluss der Schaltvorrichtung ist als Anschluss-Klemme - vorzugsweise als Doppelstockrahmen-Klemme ausgebildet - mit Klemmschraube mit Betätigung (Zugang) von oben, das heißt, die Schraubrichtung liegt parallel zur Fläche, in der die Gehäuseöffnung vorhanden ist

Weiterhin sind an der Steckvorrichtung mindestens ein Paar reziproker Rastelemente ausgebildet und an der Schaltvorrichtung ist mindestens ein Paar Aufnahmeelemente für die Rastelemente der Steckvorrichtung ausgebitdet, mit denen ein rastender, lösbarer Formschluss zwischen den an der Steckvorrichtung angeordneten Rastelementen und den an der Schaltvorrichtung angeordneten Aufnahmeelementen erzielbar ist. Die Aufnahmeelemente an der Schaltvorrichtung sind jedoch nicht extra angefertigt oder hinzugefügt; es werden vorhandene Gestaltungselemente und Gehäuseteile hierzu eingesetzt.

Das besondere Merkmal der Erfindung besteht darin, dass der mindestens eine Zuleitungsenschluss als ein von außen zugänglicher, damit freiliegender Schaltkontaktträger des Schaltapparats der Schaltvorrichtung ausgebildet ist. Das Stecken der Steckvorrichtung kann bei geöffneter Anschluss-Klemme stattfinden.

Zusammenwirkende Rastelemente und Aufnahmeelemente bilden jeweils ein antagonistisches oder reziprokes Paar, wobei vorzugsweise eins der Elemente starr und ein anderes Element auch federnd sein kann. Das Verrasten wird somit nicht über die elektrischen Kontakte hergestellt sondern ist eine getrennte mechanische Maßnahme. Der elektrische Kontakt wird somit nicht zusätzlich mechanisch belastet.

Mit der Erfindung ist eine schelle Austauschbarkeit von Grundkomponenten einer Schaltvorrichtung, beispielsweise bei Motorstarter-Kombinationen möglich, weil der Verdrahtungsaufwand reduziert ist und Zusatzhalterungen an Trag- oder Adapterschienen, insbesondere als Zugentlastungen für Zuleitungen wegfallen können. Ebenso ist die Betriebnahme schneller machbar, da weniger Handhabungsschritte vorgenommen werden müssen.

Das Paar reziproker Rastelemente kann je nach geometrischer Gestaltung der Gehäuse von Steckvorrichtung und/oder Schaltvorrichtung unterschiedlich ausgebildet sein.

Das Paar reziproker Aufnahmeelemente ist erfindungsgemäß so ausgebildet, dass es als eine erste Hinterschneidung an der Zugangsseite und als eine zweite Hinterschneidung an einer senkrecht zur Zugangsseite liegenden Seite der Schaltvorrichtung ausgebildet ist.

Die zweite Hinterschneidung ist als Zugangsöffnung für eine Klemmschraube der Doppelstockrahmen-Klemme ausgebildet. Die Zugangsöffnung liegt auf der Oberseite der Schaltvorrichtung. Das Rastelement wird vorzugsweise in der Länge und in der Form (beispielsweise als kreisförmige Noppe) so ausgebildet, dass es gut in die kreisförmige Zugangsöffnung für die Klemmschraube einrastet.

Die Lage von Hinterschneidungen ist in den genannten Ausführungsbeispielen als Zuordnung zu Gehäuseseiten der Schaltvorrichtung formuliert. Es sollen zusätzlich auch Lagen von Hinterschneidungen vorgesehen sein können, die an Gehäusekanten ausgebildet sind. Für den Fachmann ist unmittelbar ersichtlich, dass es weniger auf die Lage der Hinterschneidungen ankommt, als auf die funktionelle Wirkung. Die Reziprozität der Rast- und auch Aufnahmeelemente ist durch eine in einer Linie liegende Wirkungsrichtung bestimmt. Dabei kann die Wirkungslinie waagerecht, senkrecht oder auch schräg verlaufen. Es kommt allein auf die klemmende Wirkung oder den rastenden Formschluss an.

Im Vorhergehenden sind Ausführungsformen angesprochen, bei denen die Aufnahmeelemente an der Schaltvorrichtung und die Rastelemente an der Steckvorrichtung ausgebildet sind. Es Ist klar, dass eine Vertauschung (Aufnahmeelemente an der Steckvorrichtung, Rastelemente an der Schaltvorrichtung) zu äquivalenten Ausführungsformen der Erfindung gehören,

Rastelemente und/oder Aufnahmeelemente können federnd ausgebildet sein. Die federnde Eigenschaft soll eine größere Weglänge ermöglichen, als sie nur aus der elastischen Eigenschaft des Werkstoffs gegeben werden würde. Der längere Weg für den Eingriff der federnden Rast- und/oder Aufnahmeelemente erlaubt, dass solche Elemente in Hinterschneidungen tiefer eindringen können.

Ein federndes Rastelement kann eine rückwärtige Verlängerung (in Art eines Hebelarms) aufweisen. Mit einem so ausgebildeten - und in den Figuren noch besser verdeutlichen Hebelarm ist das federnde Rastelement leicht und ohne Werkzeug aus einer Verrastung lösbar.

Ein federndes Rastelement kann einstückig mit dem Gehäuse einer Steckvorrichtung oder einer Schaltvorrichtung ausgebildet sein. Für den Fachmann ist klar, dass das Gehäuse aus isolierstoff bestehen soll. Bei der Herstellung des Gehäuses kommt die Wirtschaftlichkeit der Herstelltechnik und der Ausbildung des Spritzgusswerkzeugs ins Spiel; hierbei können Fertigungsoptimierungen vorgenommen werden, wobei auch solche Ausbildungen wie die vorerwähnte Einstückigkeit von Rastelement und Gehäuse in Frage kommen. Weitere Formbildungen von Gehäusen von Steckvorrichtung können auch darin bestehen, dass diese aus zwei identischen Gehäusehätften aufgebaut sind.

Die Steckvorrichtung kann mit mehr als einem Zuleitungsanschluss und entsprechen vielen (beispielsweise drei) Steckkontakten ausgebildet sein. Es liegen dann mehrphasige (beispielsweise dreiphasige) Steckvorrichtung vor. Bei mehrphasigen Steckvorrichtungen liegen Zuleitungsanschlüsse und Steckkontakte nebeneinander. Hiermit ist es auch möglich, Leitungen von einem Zuleitungsanschluss zu einem anderen Zuleitungsanschluss an der Schaltvorrihtung durchzuschleifen. Mehrphasigkeit der Steckkontakte kann man erreichen, indem mehrere einphasige Steckkontakte nebeneinander angeordnet werden oder indem man eine einzige mehrphasige Steckvorrichtung (in einem Gehäuse) als Block ausbildet. Zur Aneinanderreihung von einphasigen Steckvorrichtungen können an den Steckkontaktgehäusen Verzahnungen (beispielsweise als Nut-und-Feder- oder als Schwalbenschwanz-Verzahnung) vorgesehen sein.

Der Steckkontakt kann vorzugsweise als Tulpenkontakt ausgebildet sein. Hiermit lässt sich am besten eine schwimmende Kontaktgabe - ohne mechanische Verrastung - vermitteln. Die Aufnahmeklemme kann als Push-In-Klemme ausgebildet sein. Die erfindungsgemäße Steckvorrichtung dient insbesondere auch als Zugentlastung für Zuleitungen (flexible Adem).

Bei dem Gegenstand der Erfindung können beispielsweise Anschlussleitungen bis 4 mm² an die Schaltvorrichtung werkzeuglos gesteckt und gerastet werden.

Die Erfindung wird in mehreren Figuren dargestellt. wobei diese im Einzelnen zeigen:
Fig. 1 eine schematische Zuordnung von Steckvonichtung und Schaltvorrichtung,
Fig. 2 eine Ausgestaltung von Steckvorrichtung und Schaltvorrichtung (auch im Teilschnitt),
Fig. 3 eine dreiphasig ausgebildete Steckvorrichtung,
Fig. 4 eine Steckvorrichtung auf eine Schaltvorrichtung (Schütz) aufgesteckt.

Gemäß Fig. 1 sind an der Schaltvorrichtung 50 (schematisch) fünf Flächen (A1, A2', A2", A3', A3") dargestellt, wobei die Fläche A1 die sogenannte Zugangsfläche ist, in der der Schaltkontaktträger 52 in einer Eintrittsöffnung 54 ausgebildet ist

Figur 2 zeigt rechts einen Schnitt durch die Schaltvorrichtung 50, welche einen - wie üblich, jedoch in der Zeichnung nicht dargestellten - Schaltapparat umfasst. Bestandteil des Schaltapparats der Schaltvorrichtung 50 ist der als Stromschiene ausgebildete Schaltkontaktträger 52. Der Schaltkontaktträger 52 ist auf der Zugangsfläche A1 zugänglich. Bei dem Ausführungsbeispiel ist der Schaltkontaktträger 52 als Mittenkontakt einer Doppelstockrahmen-Klemme ausgebildet. Solange die Klemmschraube 58 nicht eingeschraubt ist, ist das in die Öffnung 54 nach außen ragende Ende des Schaltkontaktträgers frei zugänglich. Als Klemme kann auch eine Einfachklemme eingesetzt werden, bei der durch die Klemmschraube eine Druckplatte in Richtung auf den Schaltkontaktträger 52 bewegbar ist, womit eine eingeführte Litze klemmbar wäre.

Die Figuren 1 und 2 zeigen die räumliche Zuordnung der Steckvorrichtung 10 zu der Schaltvorrichtung 50, wobei an der Schaltvorrichtung schematisch verschiedene Aufnahmeelemente AE eingezeichnet sind. Es ist klar, dass für das Verbinden der Steckvorrichtung mit der Schaltvorrichtung wesentlich ist, dass nur ein Paar von reziproken Aufnahmeelementen an der Schaltvorrichtung vorhanden zu sein brauchen. Die Darstellung in Fig. 1 soll die Vielfalt der Möglichkeiten andeuten.

Die jeweiligen Paare von reziproken Aufnahmeelementen sind mit dem Bezugszeichen AE gekennzeichnet. Wesentlich an der Funktionalität von Aufnahme- und Rastelemente ist, dass ihre Reziprozität durch eine in einer Linie liegende Wirkungsrichtung bestimmt ist. Dabei kann die Wirkungslinie waagerecht, senkrecht oder auch schräg verlaufen. Es kommt allein auf die klemmende Wirkung oder den rastenden Formschluss an. Die klemmende Wirkung, bzw. der rastende Formschluss wird mit Pfeilen mit den Bezugszeichen Rx angedeutet. Pfeile R1 und R2, R3 und R4 bilden jeweils ein reziprokes Paar. Die Reziprozität ist auch durch ein sogenanntes Rast-Maß bestimmt, welches mit dem Bezugszeichen RM bei der Schaltvorrichtung 50 und der Steckvorrichtung 10 angedeutet ist. Ein weiteres, in Fig. 1 dargestelltes Maß ist die Tiefe ST, mit der die Steckvorrichtung in die Schaltvorrichtung (in die Öffnung 54) eingeführt werden kann.

Wie in der Figur 1 angedeutet können Aufnahmeelemente (AE) Hinterschneidungen, Kanten. Nocken, Vertiefungen oder Bohrungen sein. Beispielsweise ist die obere kreisrunde Bohrung AEO ein bevorzugtes Aufnahmeelement, welches in den weiteren Figuren noch näher dargestellt ist Dort ist diese als Zugangsbohrung AE0 für eine Klemmschraube der Doppelstockrahmen-Klemme 56 zu verstehen.

In der linken Hälfte der Fig. 1 ist eine (einphasige) Steckvorrichtung 10 dargesteltt Sie hat einen Tulpenkontakt ausgebildeten Steckkontakt 12, der dem Schaltkontaktträger 52 in der Zugangsseite A1 der Schaltvorrichtung 50 zugeordnet ist. Dem Steckkontakt 12 liegen zwei Einführöffnungen 42 für Aderenden gegenüber. In die Einführöffnungen können Litzen eingeführt werden, wobei starre Litzen ohne und flexible Litzen mit Aderendhülsen versehen sein können. Im Innern des Gehäuses wird vorzugsweise mindestens eine Push-In-Klemme (siehe Fig. 2) angeordnet Zur Entriegelung einer gesteckten Litze ist je eine Einführöffnung 60 für ein Entriegelungswerkzeug vorhanden. Der Aufbau der Steckvorrichtung ist selbstverständlich bezüglich Luft- und Kriechstrecken der jeweiligen Spannungsebene angepasst.

Das reziproke Paar Rastelemente an der Steckvorrichtung wird von der kreisrunden Nocke 16 und der Rastnase 18 gebildet. An der Rastnase ist zusätzlich - jedoch nicht notwendig - noch ein Halbrund 19 ausgebildet Die Rastwirkung wird durch das Paar der Pfeile RS3 und RF4 dargestellt.

Das Rastelement 14 ist ein federnder Doppelarm, welcher durch den räumlichen Freischnitt im Gehäuse bei Bezugszeichen 17 relativ weit federnd drehbar ist Die Länge (Abstand zur Schaltvorrichtung) und ihre Form (beispielsweise als kreisförmige Noppe) sind so ausgebildet dass ein optimales Einrasten in die kreisförmige Zugangsöffnung stattfinden kann.

Mit dem Hebelarm 15 des Rastelements 14 wird die Entrieglung durch manuelle Betätigung vorgenommen. Der Winkelweg, den das Rastelement 14 vornehmen kann. ist mit dem Bezugszeichen F dargestellt. In der Figur ist sichtbar, dass der Fuß des Rastelements 14 formschlüssig in das Gehäuse eingebracht ist. Eine Alternative könnte die einstücklge Ausbildung zusammen mit dem Gehäuse oder einem Gehäuseteil sein.

Die Fig. 2 zeigt eine konkrete Ausgestaltung von Steckvorrichtung und einer als Schütz dargestellten Schaltvorrichtung. Beide Vorrichtungen sind im Teilschnitt gezeigt, um den inneren Aufbau sichtbar zu machen. Die schon aus Fig. 1 bekannten Einzelheiten werden nicht wiederholt. Wesentlich an Fig. 2 ist die Darstellung der elektrischen Elemente In Innern der Steckvorrichtung, nämlich zwei Push-In-Klemmen 40, ein Tulpenkontakt 12 und die leitende Verbindung zwischen beiden. An dem Schütz 50 ist durch den zeichnerischen Schnitt besonders der Schaltkontaktträger 52, die Einführungsöffnung 54, die Klemmschraube 58 für die DoppelstockrahmenKlemme 56 und die Zugangsöffnung AEO für die Klemmschraube 58 erkennbar. Der zum Schaltkontaktträger gehörende Schattapparat ist nicht dargestellt Die Zugangsöffnung AE0 fungiert hier als eine erste Hinterschneidung (siehe Pfeil R4), die reziproke, andere Hinterschneidung ist eine im unteren Bereich der Zugangsseite A1 ausgebildete Kante (siehe Pfeil R3).

Die Fig. 3 zeigt eine dreiphasig ausgebildete Steckvorrichtung 10a. Wie schon einleitend dargestellt, kann eine solche Ausbildung in einem einzigen Gehäuse - quasi als Block - ausgebildet sein, oder es können mehrere einphasige Steckvorrichtungen 10 nebeneinander angeordnet sein. Zur Erhöhung der Stabilität bei einer Reihung können an den Steckkontaktgehäusen Verzahnungen vorgesehen sein. Angedeutet ist dies in Fig. 3 durch eine Schwalbenschwanz-Verzahnung 48 zwischen den Einzel-Gehäusen.

Die Fig. 4 zeigt ein Schütz 50 mit einer gesteckten Steckvorrichtung 10. Beispielswelse würde in dieser Darstellung die Steckvorrichtung als Einspeise- oder Abgangsstecker einzusetzen sein. In dieser Darstellung wird besonders auch ein weiterer Vorteil der Erfindung deutlich, dass nämlich das Rastelement 16 den Zugang zur Klemmschraube 58 verschließt, so dass ein unabsichtliches Verdrehen der Klemmschraube verhinderbar wird.

Man erkennt auf der Oberseite des Schütz noch Öffnungen 55 für weitere Zugänge. Hier könnte in der Kombistecktechnik eine Reversierbrücke für eine Motorsteuerung einsteckbar sein. Zur beachten ist, dass die Länge des Rastelements 14 noch so gewählt ist, dass die Öffnungen 55 nicht abgedeckt werden.

Bezugszeichen, soweit nicht auch in der Beschreibung angesprochen
- 10: Steckvorrichtung (einphasig)
- 10a: Steckvorrichtung (drelphasig); Block
- 12: Steckkontakt (Tulpenkontakt)
- 14: federnde Verrastungslasche
- 15: Hebelarm
- 16: Rastnoppen (Rastelement)
- 17: Drehpunkt
- 18: Rastnase (Rastelement)
- 19: Halbrund
- F: Federweg
- AE: Aufnahmeelemente
- AE0: Schraubenzugang
- RE: Rastelemente
- Rx: Rastwirkung
- RF: federnde Rastung
- RS: starre Rastung
- RM: Rast-Maß
- ST: Steck-Tiefe (Steckkontakt 12 kontaktiert schwimmend den Schaltkontaktträger 52)
- A1: Zugangsseite (Vorderseite Schütz)
- A2', A2": Oberseite. Unterseite
- A3', A3": parallele Seiten
- 30: Gehäuse
- 300: Schnittebene. Gehäusehälfte
- 32: Fügezapfen, Fügeloch bei Gehäusezusammenbau
- 40: Push-In-Klemme (Leitungs-/Kabelanschlussbereich)
- 42: Einführöffnung für Aderende
- 48: Schwalbenschwanz
- 50: Schaltvorrichtung (Schütz)
- 52: Schaltkontaktträger
- 54: Eintrittsöffnung für Steckkontakt
- 55: Stecköffnungen für Reversiereinrichtung
- 56: Doppelstockrahmen-Klemme
- AE0: Schraubenzugang
- 58: Klemmschraube
- 60: Öffnung für Entriegelung

## Patentansprüche

1. Elektrische Schaltvorrichtung, insbesondere Schütz, mit Steckvorrichtung,
- wobei an der Schaltvorrichtung (50) mindestens ein vertieft in einer Gehäuseöffnung (54) in einer Zugangsseite (A1) ausgebildeter Zuleitungsanschluss (52) für mindestens eine Zuleitung vorgesehen ist,
- zwischen mindestens einem Paar von einerseits an der Schaltvorrichtung (50) vorgesehenen Aufnahmeelementen (AE) und von anderseits an der Steckvorrichtung (10) vorgesehenen Rastelementen (RE, 16, 19) ein einrastender, lösbarer Formschluss erzielbar ist,
- die Steckvorrichtung (10) einen mit dem Zuleitungsanschluss (52) verbindbaren Steckkontakt (12) und mindestens ein mit dem Steckkontakt (12) elektrisch verbundenes Anschlussmittel für mindestens eine Zuleitung umfasst und
- der mindestens eine Zuleitungsanschluss (52) als ein von außen zugänglicher Schaltkontaktträger (52) des Schaltapparats der Schaltvorrichtung (50) ausgebildet ist, wobei
- der Steckkontakt (12) für das Aufstecken auf den Zuleitungsanschluss (52) ausgebildet ist und die Wirkungsrichtung der Aufnahmeelemente (AE) sowie der Rastelemente (RE, 16, 19) in einer Linie liegt,
**dadurch gekennzeichnet, dass**
- das Anschlussmittel als Aufnahmeklemme (40) ausgebildet ist,
- das Paar Aufnahmeelemente (AE) als eine erste Hinterschneidung (AE) an der Zugangsseite (A1) und als eine zweite Hinterschneidung (AE) an einer senkrecht zur Zugangsseite (A1) liegenden Seite (A2') der Schaltvorrichtung ausgebildet ist und
- die zweite Hinterschneidung (AE) als Zugangsöffnung (AEO) für eine Klemmschraube der Anschluss-Klemme (56) ausgebildet ist.

2. Elektrische Schaltvorrichtung nach Anspruch 1, **dadurch gekennzeichnet, dass** der Schaltkontaktträger (52) als Kontakt einer Anschluse-Klemme (56) ausgebildet ist.

3. Elektrische Schaltvorrichtung nach einem der vorhergehenden Ansprüche, **dadurch gekennzeichnet, dass** ein Rastelement (16) federnd ausgebildet ist.

4. Elektrische Schaltvorrichtung nach Anspruch 3, **dadurch gekennzeichnet, dass** das federnde Rastelement (16) eine rückwärtige Verlängerung (15) aufweist, mit der das federnde Rastelement (16) aus einer Verrastung lösbar ist.

5. Elektrische Schaltvorrichtung nach einem der Ansprüche 3 oder 4, **dadurch gekennzeichnet, dass** das federnde Rastelement (RE) einstückig mit dem Gehäuse des Steckkontakts (10) ausgebildet ist.

6. Elektrische Schaltvorrichtung nach einem der vorhergehenden Ansprüche, **dadurch gekennzeichnet, dass** die Steckvorrichtung (10) mit mehr als einem Zuleitungsanschluss (52) und ebenso vielen Steckkontakten (12) ausgebildet ist.

7. Elektrische Schaltvorrichtung nach einem der vorhergehenden Ansprüche, **dadurch gekennzeichnet, dass** die Schaltvorrichtung (50) ein Schütz ist.

## Claims

1. Electrical switching device, in particular a contactor, with a plug-in device,
- wherein on the switching device (50) at least one lead connection (52) is provided for at least one lead, which lead connection is designed to be recessed in a housing opening (54) in an access side (A1),
- between at least one pair of mounting elements (AE) provided on the one hand on the switching device (50) and fixing elements (RE, 16, 19) provided on the other hand on the plug-in device (10) a locking, releasable formfitting connection can be achieved,
- the plug-in device (10) comprises a plug contact (12) connectable to the lead connection (52) and at least one connection means connected electrically to the plug-in contact (12) for at least one lead and
- the at least one lead connection (52) is designed as a switch contact support (52) of the switching apparatus of the switching device (50) accessible from the outside, wherein
- the plug-in contact (12) is designed for fitting onto the lead connection (52) and the direction of effect of the mounting elements (AE) and the locking elements (RE, 16, 19) are in a line,
**characterised in that**
- the connection means is designed as a receiving terminal (40),
- the pair of mounting elements (AE) is designed as a first undercut (AE) on the access side (A1) and as a second undercut (AE) on a side (A2') of the switching device perpendicular to the access side (A1) and
- the second undercut (AE) is designed as an access opening (AEO) for a clamping screw of the terminal clamp (56).

2. Electrical plug-in device according to claim 1, **characterised in that** the switching contact support (52) is designed as a contact of a terminal clamp (56).

3. Electrical plug-in device according to any one of the preceding claims, **characterised in that** a fixing element (16) is designed to be resilient.

4. Electrical plug-in device according to claim 3, **characterised in that** the resilient fixing element (16) has a rearward extension (15), by which the resilient fixing element (16) can be released from a latching.

5. Electrical plug-in device according to one of claims 3 or 4, **characterised in that** the resilient fixing element (RE) is designed in one piece with the housing of the plug contact (10).

6. Electrical plug-in device according to any one of the preceding claims, **characterised in that** the plug-in device (10) is designed to have more than one lead connection (52) and a same number of plug contacts (12).

7. Electrical plug-in device according to any one of the preceding claims, **characterised in that** the switching device (50) is a contactor.

## Revendications

1. Dispositif de commutation électrique, en particulier disjoncteur, avec un dispositif d'enfichage,
- dans lequel il est prévu sur le dispositif de commutation (50) au moins une connexion d'alimentation (52) formée sur un côté d'accès (A1) enfoncée dans une ouverture (54) du boîtier pour au moins un câble d'alimentation,
- on peut réaliser une fermeture mécanique amovible à encliquetage entre au moins une paire d'une part d'éléments récepteurs (AE) prévus sur le dispositif de commutation (50) et d'autre part d'éléments d'encliquetage (RE, 16, 19) prévus sur le dispositif d'enfichage (10),
- le dispositif d'enfichage (10) comprend un contact d'enfichage (12) qui peut être connecté à la connexion d'alimentation (52) et au moins un moyen de connexion qui peut être connecté électriquement au contact d'enfichage pour au moins un câble d'alimentation et
- la au moins une connexion d'alimentation (52) se présente sous la forme d'un porte-contact de commutation (52) - accessible de l'extérieur - de l'appareil de commutation du dispositif de commutation (50), dans lequel :
- le contact d'enfichage (12) est conformé pour l'enfichage sur la connexion d'alimentation (52) et la direction d'action des éléments récepteurs (AE) ainsi que des éléments d'encliquetage (RE, 16, 19) se situe sur une ligne,
**caractérisé en ce que** :
- le moyen de connexion se présente sous la forme d'une borne réceptrice (40),
- la paire d'élément récepteurs (AE) se présente sous la forme d'une première contre-dépouille (AE) du côté d'accès (A1) et d'une seconde contre-dépouille (AE) d'un côté (A2') qui est perpendiculaire au côté d'accès (A1) du dispositif de commutation et
- la seconde contre-dépouille (AE) se présente sous la forme d'une ouverture d'accès (AEO) pour une vis de la borne de connexion (56).

2. Dispositif de commutation électrique selon la revendication 1, **caractérisé en ce que** le porte-contact de commutation (52) se présente sous la forme d'un contact d'une borne de connexion (56).

3. Dispositif de commutation électrique selon l'une quelconque des revendications précédentes, **caractérisé en ce qu'**un élément d'encliquetage (16) se présente sous une forme élastique.

4. Dispositif de commutation électrique selon la revendication 3, **caractérisé en ce que** l'élément d'encliquetage élastique (15) présente un prolongement arrière (15) avec lequel l'élément d'encliquetage élastique (16) peut être libéré d'un enclenchement.

5. Dispositif de commutation électrique selon l'une quelconque des revendications 3 ou 4, **caractérisé en ce que** l'élément d'encliquetage élastique (RE) est conformé d'un seul tenant avec le boîtier du contact d'enfichage (10).

6. Dispositif de commutation électrique selon l'une quelconque des revendications précédentes, **caractérisé en ce que** le dispositif d'enfichage (10) est conformé avec plus d'une connexion d'alimentation (52) et un même nombre de contacts d'enfichage (12).

7. Dispositif de commutation électrique selon l'une quelconque des revendications précédentes, **caractérisé en ce que** le dispositif de commutation (50) est un disjoncteur.
